# EUROPÄISCHE PATENTSCHRIFT

(11) **EP 0 365 804 B1**
(45) Veröffentlichungstag und Bekanntmachung des Hinweises auf die Patenterteilung: **24.11.1993**
(21) Anmeldenummer: 89116711.6
(22) Anmeldetag: 09.09.1989
(51) Int. Cl.: B65D 5/06

(54) **Verpackung**
Packaging
Emballage

(30) Priorität: 22.10.1988 DE 3836109
(43) Veröffentlichungstag der Anmeldung: 02.05.1990
(73) Patentinhaber: 4P Nicolaus Kempten GmbH, D-87437 Kempten (DE)
(72) Erfinder: Ramspott, Walter, D-8960 Kempten (DE)
(74) Vertreter: Hutzelmann, Gerhard

(56) Entgegenhaltungen:
- CH-A- 394 786
- CH-A- 424 613
- DE-B- 1 152 944
- FR-A- 58 323
- FR-A- 1 437 229

## Beschreibung

Die Erfindung bezieht sich auf eine aus siegelfähigem Karton od.dgl. bestehende Verpackung mit zwei Seiten- und zwei Stirnwänden, die mit einer Längsnaht verbunden sind, sowie mit je einer Quersiegelnaht am oberen und unteren Ende der Verpackung.

Derartige Verpackungen sind in einer Vielzahl bekannt; ihr oberes Ende ist meist dachförmig ausgebildet, wodurch sich eine sehr schlechte Stapelbarkeit ergibt. Darüber hinaus liegen die Schnittkanten der Verpackung frei, so daß dort Feuchtigkeit usw. eindringen kann.

Aus der FR-A-58 323 und der DE-B-1 152 944 sind zwar Verpackungen bekannt, bei denen keine freie Schnittkante sichtbar ist, wobei allerdings die sich beim Aufrichten bildenden Zwickelecken nach innen eingefaltet sind, was nicht zu einer ausreichend dichten Verpackung führt.

Darüber hinaus ist aus der FR-A-1 437 229 eine derartige Verpackung bekannt, bei der unterschiedlich lange Verlängerungsklappen vorgesehen sind. Beim Auffalten dieser Verlängerungsklappen auf die Oberwand wird die längere Verlängerungsklappe dabei nach außen gelegt.

Der Erfindung liegt die Aufgabe zugrunde, eine dichte Verpackung der genannten Art so zu auszugestalten, daß die Schnittkanten weitgehend verschlossen sind und darüber hinaus eine gute Stapelbarkeit gegeben ist.

Diese Aufgabe wird erfindungsgemäß dadurch gelöst, daß wenigstens im Bereich der einen Quersiegelnaht an einer der miteinander zu versiegelnden Verlängerungsklappen der einen Seitenwand über eine Faltlinie ein über ihre ganze Breite reichender Lappen angeformt ist, welcher die andere Verlängerungsklappe übergreift und deren freie Schnittkante überdeckt, und daß der Lappen zwischen die flach aufeinander gelegte Verlängerungsklappe und dem Oberwandabschnitt eingespannt ist, und daß an den beiden die Stirnseiten verlängernden Klappen jeweils ein über deren halbe Breite reichender Lappen angeformt ist, wobei jeder der gelenkig angeordneten Lappen an den Lappen im Bereich der Seitenwand anschließt und von diesem durch einen Einschnitt getrennt ist, während die Verlängerungsklappen und die Klappen nur durch Faltlinien voneinander getrennt sind.

Damit sind keine offenen Schnittkanten vorhanden, und das obere Ende der Verpackung ist völlig eben ausgebildet, da die Zwickelecken an den Stirnwänden angelegt sind.

In der Zeichnung ist ein Ausführungsbeispiel der Erfindung dargestellt, Dabei zeigen:
- Fig.1: eine Ansicht eines flachliegenden Kartonzuschnittes,
- Fig.2: eine Ansicht einer aufgerichteten und verschlossenen Verpackung mit nach oben stehenden Verschlußklappen und
- Fig.3: ein Schaubild einer fertigen Verpackung.

Mit 1 ist in Fig.1 ein flachliegender Kartonzuschnitt bezeichnet, der zwei Seitenwände 2 und 3 sowie zwei Stirnwände 4 und 5 aufweist, die über Faltlinien 6, 7 und 8 miteinander verbunden sind. An die beiden Seitenwände 2 und 3 sind Oberwandabschnitte 9 und 10 und daran Verlängerungsklappen 11 und 12 angeformt. Auch die beiden Stirnwände 4 und 5 sind mit Oberwandabschnitten 13, 14 sowie Verlängerungsklappen 15, 16 ausgestattet. Die Anlenkung der Oberwandabschnitte 9, 10, 13, 14 an den Seiten- und Stirnwänden erfolgt über eine Faltlinie 17, die im Bereich der einzelnen Wände geringfügig versetzt verläuft. Eine weitere durchlaufende Faltlinie 18 bildet die Verbindung zwischen den Oberwandabschnitten und den Verlängerungsklappen. Die beiden Oberwandabschnitte 13 und 14 sind jeweils durch zwei Faltlinien 19, 20 unterteilt, die jeweils von den Eckpunkten der Faltlinie 17 ausgehen und sich zur Mitte der gegenüberliegenden Faltlinie 18 erstrecken. Die Verlängerungsklappe 15 bzw. 16 ist durch eine Faltlinie 21 unterteilt, die von der Mitte der Faltlinie 18 ausgeht und parallel zu den Faltlinien 6, 7 und 8 verläuft. An der Verlängerungsklappe 12 der Seitenwand 3 ist ein Lappen 22 angeformt, der über die ganze Breite der Verlängerungsklappe 12 reicht. Seitlich neben dem Lappen 22 ist an der Verlängerungsklappe 16 der Stirnwand 5 ein Lappen 23 angelenkt, der über deren halbe Breite reicht, d.h. sich von der Faltlinie 6 bis zur Faltlinie 21 erstreckt. Die beiden Lappen 22 und 23 sind durch einen Einschnitt 24 voneinander getrennt, der in Verlängerung der Faltlinie 6 verläuft. Ein dem Lappen 23 entsprechender Lappen 25 ist auch an der Verlängerungsklappe 15 der Stirnwand 4 angeformt und reicht dort ebenfalls nur über die halbe Breite.

Auf der gegenüberliegenden Seite der beiden Seitenwände und Stirnwände sind über eine ebenfalls geringfügig versetzte Faltlinie 27 Unterwandabschnitte 28, 29 30, 31 angelenkt, die ihrerseits über eine Faltlinie 32 Verlängerungsklappen 33, 34, 35, 36 tragen. Die beiden an den Stirnwänden 4, 5 angeformten Unterwandabschnitte 29 und 31 sind wieder durch zwei Faltlinien 19 und 20 unterteilt, die von den Eckpunkten der Stirnwand ausgehen und in der Mitte der Faltlinie 32 im Bereich der anschließenden Verlängerungsklappe 34 bzw. 36 zusammentreffen. An dieser Stelle endet jeweils eine Faltlinie 21, welche die Verlängerungsklappen 34 und 36 in zwei Abschnitte unterteilt. Die Stirnwand 4 ist an ihrer von der Seitenwand 2 abgewandten Seite durch eine Faltlinie 37 begrenzt, über welche ein Längsnaht-Streifen 38 angeformt ist. Sowohl die Faltlinie 37 als auch der Längsnaht-Streifen 38 reichen dabei über die gesamte Höhe des Kartonzuschnittes.

In Fig. 2 ist der Kartonzuschnitt bereits mit Hilfe des Längsnaht-Streifens zu einer Hülse geformt, die gefüllt und beidseitig durch Quersiegelnähte verschlossen ist. Dabei stehen an der Oberseite die Lappen 22, 23 und 25 nach oben ab.

Bei der in Fig. 3 gezeigten fertigen Vepackung sind diese Lappen 22, 23, 25 um die freie Kante der Verlängerungsklappen 11, 15, 16 herumgelegt, und der Lappen 22 ist zwischen dem Oberwandabschnitt 9 und dem Verlängerungsabschnitt 11 eingeklemmt, während der Lappen 23 zwischen dem freien Abschnitt der Verlängerungsklappe 16 und der Stirnseite 5 eingeklemmt ist.

## Patentansprüche

1. Aus siegelfähigem Karton od.dgl. bestehende Verpackung mit zwei Seiten- und zwei Stirnwänden(2,3;4,5), die mit einer Längsnaht verbunden sind, sowie mit je einer Quersiegelnaht am oberen und unteren Ende der Verpackung, und mit an die Seitenwände(2, 3) und die Stirnwände(4, 5) sich jeweils ausschließenden Oberwandabschnitten(9, 10 und 13, 14) und diese wiederum verlängernden zu verriegelnden Verlängerungsklappen(11, 12 und 15, 16) **dadurch gekennzeichnet,** daß wenigstens im Bereich der einen Quersiegelnaht an einer der miteinander zu versiegelnden Verlängerungsklappen(12) der einen Seitenwand(3) über eine Faltlinie ein über ihre ganze Breite reichender Lappen(22) angeformt ist, welcher die andere, am Oberwandabschnitt(9) angeformte Verlängerungsklappe(11) übergreift und deren freie Schnittkante überdeckt, und daß der Lappen(22) zwischen dem Oberwandabschnitt(9) und der flach darauf gelegten Verlängerungsklappe(11) eingespannt ist, und daß an den beiden die Oberwandabschnitte(13,14) der Stirnseiten(4,5) verlängernden Klappen(15,16) jeweils ein über deren halbe Breite reichender, gelenkig angeordneter Lappen(23,25) angeformt ist, wobei jeder der gelenkig angeordneten Lappen(23,25) an den Lappen(22) im Bereich der Seitenwand(3) anschließt und von diesem durch einen Einschnitt(24) getrennt ist, während die Verlängerungsklappe(12), die Klappe(16), die Verlängerungsklappe(11) und die Klappe(15) nur durch Faltlinien(6,7,8) voneinander getrennt sind.

## Claims

1. Pack made from sealable board or a similar material with two side panels and two end panels (2, 3; 4, 5) that are connected by a longitudinal seam, with a transverse sealed seam at the top and bottom ends of the pack, with top panel sections (9, 10 and 13, 14) adjacent to the side panels (2, 3) and the end panels (4, 5) and with extension flaps (11, 12 and 15, 16) that are to be sealed, which in turn extend these top panel sections, **wherein** a tab (22) is provided - at least in the area of one of the transverse sealed seams - along a folding line on one of the side panel (3) extension flaps (12) that are to be sealed together, extends across the whole width of this extension flap, is folded around the other extension flap (11) on the top panel section (9) and covers the cut edge of the same and **wherein** the tab (22) is inserted between the extension flap (11) and the top panel section (9) that are placed flat on top of each other, and **wherein** a hinged tab (23, 25) is provided on both the flaps (15, 16) extending the top panel sections (13, 14) of the end panels (4, 5) and extends across half the width of each of these flaps, where each of the hinged tabs (23, 25) is adjacent to the tab (22) in the area of the side panel (3) and is separated from this tab by a cut (24), while the extension flap (12), the flap (16), the extension flap (11) and the flap (15) are only separated by folding lines.

## Revendications

1. Emballage en carton scellable ou analogue, avec deux parois latérales et deux parois frontales (2, 3; 4, 5), reliées par un cordon longitudinal, ainsi qu'avec un cordon de scellement transversal sur chacune des extrémités supérieure et inférieure de l'emballage et avec des sections de paroi supérieure (9, 10 et 13, 14), se raccordant chaque fois aux parois latérales (2, 3) et aux parois frontales (4, 5) et des volets de prolongement (11, 12 et 15, 16) à sceller, prolongeant à leur tour les sections de paroi supérieure (9, 10 et 13, 14), caractérisé en ce qu'au moins dans la zone d'un cordon de scellement transversal, sur l'un des volets de prolongement (12), à sceller ensemble, d'une paroi latérale (3), une languette (22) faisant toute la largeur de la paroi latérale (3) est formée d'un seul tenant, par l'intermédiaire d'une ligne de pliage, et vient se placer sur l'autre volet de prolongement (11), formé d'un seul tenant sur la section de paroi supérieure (9), et recouvrir son arête de coupe libre, et en ce que la languette (22) est enserrée entre la section de paroi supérieure (9) et le volet de prolongement (11) qui est placé dessus à plat, et en ce que, sur les deux volets (15,16) prolongeant les sections de paroi supérieure (13,14) des faces frontales (4, 5) est chaque fois formée d'un seul tenant une languette (23, 25) faisant la moitié de sa largeur et disposée de façon articulée, chacune des languettes articulées (23, 25) assurant le raccordement aux languettes (22), dans la zone de la paroi latérale (3), tout en étant séparées de la languette (22) au moyen d'une entaille (24), tandis que le volet de prolongement (12), le volet (16), le volet de prolongement (11) et le volet (15) ne sont séparés les uns des autres que par des lignes de pliage (6, 7, 8).
